# EUROPÄISCHE PATENTSCHRIFT

(11) **EP 0 220 419 B1**
(45) Veröffentlichungstag und Bekanntmachung des Hinweises auf die Patenterteilung: **25.01.1989**
(21) Anmeldenummer: 86111836.2
(22) Anmeldetag: 27.08.1986
(51) Int. Cl.: C25D 17/24

(54) **Einrichtung für die Massengalvanisierung von schüttfähigem Gut**
Apparatus for the electrolytic treatment of bulk articles
Installation de traitement électrolytique de pièces en vrac

(30) Priorität: 17.09.1985 DE 3533151
(43) Veröffentlichungstag der Anmeldung: 06.05.1987
(73) Patentinhaber: SIEMENS AKTIENGESELLSCHAFT, 80333 München (DE)
(72) Erfinder: Birkle, Siegfried, Dr., D-8552 Höchstadt/Aisch (DE); Gehring, Johann, D-8521 Spardorf (DE)

(56) Entgegenhaltungen:
- DE-C- 830 862

## Beschreibung

Die Erfindung betrifft eine Einrichtung für die Massengalvanisierung von schüttfähigem Gut, insbesondere zum galvanischen Abscheiden von Aluminium aus aprotischen, sauerstoff- und wasserfreien, aluminiumorganischen Elektrolyten, mit
- einem Badbehälter zur Aufnahme eines Elektrolyten,
- einer in den Elektrolyten eintauchenden und um ihre geneigte Achse drehbaren Warentragschale
- mindestens einer in den Elektrolyten eintauchenden und zumindest weitgehend parallel zum Boden der Warentragschale ausgerichteten scheibenförmigen Anode und mit
- mindestens einem Mitnehmer für die Ausbreitung des Gutes auf dem Boden der Warentragschale.

Beim Massengalvanisieren von schüttfähigem Gut muß das Galvanisiergut während der galvanischen Bearbeitung so zusammengehalten werden, daß jedes Einzelteil elektrischen Kontakt hat. Andererseits soll das Galvanisiergut so weit wie möglich ausgebreitet werden, damit die Metallabscheidung auf einer möglichst großen Warenoberfläche erfolgen kann und eine möglichst gleichmäßige Stromdichte auf allen Teilen gewährleistet ist. Diese beiden Forderungen müssen vom Warengefäß erfüllt werden. Eine weitere wesentliche Voraussetzung für die Erzielung einwandfreier Metallüberzüge mit einer gleichmäßigen Schichtdicke ist die ausreichende Durchmischung des Galvanisiergutes während der galvanischen Bearbeitung. Diese Durchmischung des Galvanisiergutes wird meist durch Drehen des Warengefäßes um eine nicht senkrechte Achse herbeigeführt, wobei je nach Form und Wandreibung die einzelnen Teile mehr oder weniger weit nach oben gefördert werden und dann wieder nach unten abrollen oder abgleiten. Trotz dieser Warenbewegung sollten jedoch ein dauernder elektrischer Kontakt und eine schonende Behandlung des Galvanisiergutes gewährleistet sein. Als weitere Erfordernisse für qualitativ hochwertige Metallüberzüge sind schließlich noch ein ausreichender Elektrolytaustausch, ein möglichst ungehinderter Stromdurchgang zwischen Anoden und Galvanisiergut und eine ausreichende Größe und Anodenoberfläche im Verhältnis zur Warenoberfläche zu nennen.

Das einfachste Warengefäß ist die Galvanisierglocke, ein drehbarer Topf, der zugleich als Badbehälter dient. Eine Durchmischung des Galvanisiergutes wird dadurch erreicht, daß man die Glocke, gegen die Senkrechte geneigt, dreht. Da die Anode in die Glocke eingehängt wird ist die Anodenoberfläche selbst bei Benutzung von profilierten Spezialanoden im Verhältnis zur Warenoberfläche meist zu klein. Dies führt dann aber zu geringen Abscheideraten und somit zu einer Verlängerung der Galvanisierdauer und einer Erhöhung des Abriebs.

Für die Massengalvanisierung werden häufig auch Galvanisiertrommeln eingesetzt, die im Gegensatz zur Glocke nur als Warengefäß dienen und in einem Badbehälter angeordnet werden. Eine Durchmischung des Galvanisiergutes wird durch Drehen der Gaivanisiertrommein um eine waagrechte Achse bewirkt. Da sich die Anoden außerhalb des Trommelkörpers befinden, können größere Anodenoberflächen realisiert werden. Andererseits muß für den Stromdurchgang zwischen Anoden und Galvanisiergut in den Mantel des Trommelkörpers eine Perforation eingebracht werden. Der für den Stromdurchgang verfügbare offene Querschnitt einer derartigen Perforation ist jedoch aus Festigkeitsgründen und im Hinblick auf die Größe des Galvanisiergutes so gering bemessen, daß es zu einer erheblichen Beeinträchtigung des Stromdurchgangs kommt. Dies führt dann aber auch hier wieder zu geringen Abscheideraten und somit zu einer Verlängerung der Galvanisierdauer und einer Erhöhung des Abriebs.

Aus der DE-C 830 862 ist eine Einrichtung der eingangs genannten Art bekannt, bei welcher die Warentragschale in ihrem Innern mit Rippen versehen ist, welche eine gleichmäßige Verteilung des schüttfähigen Gutes auf dem Boden der Warentragschale begünstigen. Die Rippen nehmen das schüttfähige Gut bei einer Drehung der Warentragschale mit nach oben, d.h. der auf dem Boden der Warentragschale bezogene Ausbreitungsgrad wird durch die Rippen erheblich gesteigert. Sowohl die Warentragschale als auch ein zur Aufnahme des fertig galvanisierten Gutes dienender Behälter sind um eine oberhalb des Badbehälters gelagerte gemeinsame Welle derart schwenkbar gelagert, daß beide Behälter in eine solche gegenseitige Lage gebracht werden können, daß das schüttfähige Gut aus der Warentragschale in den Aufnahmebehälter entleert und dieser aus dem Elektrolyten herausgeschwenkt werden kann, während die Warentragschale in die Arbeitsstellung zurückgeführt wird. Der Austrag des fertig galvanisierten Gutes ist also mit einem erheblichen Aufwand verbunden.

Aus aprotischen, sauerstoff- und wasserfreien, aluminiumorganischen Elektrolyten abgeschiedenes Aluminium zeichnet sich durch seine Duktilität, Porenarmut, Korrosionsfestigkeit und Eloxierfähigkeit aus. Da der Zutritt von Luft durch Reaktion mit Luftsauerstoff und Luftfeuchtigkeit eine erhebliche Verringerung der Leitfähigkeit und Lebensdauer dieser Elektrolyten bewirkt, muß das Galvanisieren in einer unter Luftabschluß arbeitenden Einrichtung vorgenommen werden. Damit auch beim Be- und Entladen dieser unter Luftabschluß arbeitenden Einrichtungen der Zutritt von Luft verhindert werden kann, sind außerdem Ein- und Ausfuhrschleusen erforderlich, die als Gasschleusen, als Flüssigkeitsschleusen oder als kombinierte Gas-Flüssigkeits-Schleusen ausgebildet sind. Bei der Massenaluminierung unter Verwendung aprotischer, sauerstoff- und wasserfreier, aluminiumorganischer Elektrolyte kommt also zu den bereits erwähnten Schwierigkeiten zusätzlich noch das Problem hinzu, den Zutritt von Luft zum Elektrolyten möglichst weitgehend zu verhindern.

Aus der DE-PS 3 023 129 ist eine Einrichtung zum galvanischen Abscheiden von Aluminium aus sauerstoff- und wasserfreien, aluminiumorganischen Elektrolyten bekannt, bei welcher eine um ihre waagerechte Achse drehbare Galyanisiertrommel in einem gasdicht verschließbaren Badbehälter angeordnet ist. Die mit einer Perforation versehene Galvanisiertrommel ist von zwei Anoden umgeben, die so verstellt werden können, daß sie eine Öffnung für das zu entleerende Schüttgut bilden. Das Beladen der Galvanisiertrommel erfolgt durch eine in das Innere des Badbehälters über eine Schleuse führende Transporteinrichtung, die über einer verschließbaren Öffnung der Galvanisiertrommel endet, wobei das Öffnen und Schließen der Galvanisiertrommel von außen vorgenommen wird. Zum Entleeren der Galvanisiertrommel dient ein als Ausfuhrschleuse ausgebildeter Ablaßbehälter, der unterhalb des Badbehälters angeordnet ist und mit diesem über ein absperrbares, rohrförmiges Verbindungsstück in Verbindung steht.

Bei der bekannten Einrichtung zum galvanischen Abscheiden von Aluminium wurde das Problem den Zutritt von Luft zum Elektrolyten zu verhindern zufriedenstellend gelöst.

Wie bei anderen Einrichtungen zum Trommelgalvanisieren kommt es jedoch auch hier zu einer Beeinträchtigung des Stromdurchgangs zwischen den außerhalb des Trommelkörpers angeordneten Anoden und dem sich im Inneren der Trommel befindlichen Galvanisiergut.

Der Erfindung liegt die Aufgabe zugrunde, eine Einrichtung für die Massengalvanisierung von schüttfähigem Gut der eingangs genannten Art so zu verbessern, daß der Austrag des fertig galvanisierten Gutes rasch und mit geringem Aufwand durchgeführt werden kann. Die Einrichtung sollte überdies so konzipiert sein, daß sie mit einem vertretbaren, zusätzlichen Aufwand unter Luftabschluß betrieben und zur Massenaluminierung unter Verwendung aprotischer, sauerstoff- und wasserfreier, aluminiumorganischer Elektrolyte eingesetzt werden kann.

Diese Aufgabe wird erfindungsgemäß dadurch gelöst, daß in der peripheren Wand der Warentragschale mindestens ein Schieber für den Austrag des Gutes angeordnet ist.

Ein bei der erfindungsgemäßen Vorrichtung in der peripheren Wand vorgesehener Schieber kann dann beispielsweise über ein außen angeordnetes Betätigungselement hochgezogen werden, so daß sich ein besonders einfacher und rascher Austrag des fertig galvanisierten Gutes ergibt. Bei einer geeigneten Schrägstellung der Warentragschale sind dabei für den Austrag des Gutes keine weiteren Maßnahmen erforderlich. Bei einer Öffnung des Schiebers in der tiefstgelegenen Stellung seiner Umlaufbahn ergibt sich eine selbsttätige Entleerung der Warentragschale.

Für die Ausbreitung des Gutes hat es sich als vorteilhaft erwiesen, wenn der Mitnehmer durch mehrere aus dem Boden hervortretende und bis zum oberen Rand der Warentragschale reichende Rippen gebildet ist. Derartige Rippen können dann in Konfigurationen angeordnet werden, die auf dem Boden der Warentragschale dann beispielsweise dreieckige, quadratische, rechteckförmige, kreisrunde oder wabenförmige Bereiche bilden. In jedem dieser Bereiche wird das Gut dann ähnlich wie in einer herkömmlichen Warentragschale ausgebreitet, d.h., der auf die Bodenfläche der Warentragschale bezogene Ausbreitungsgrad wird erheblich gesteigert. Neben derartig geschlossenen Bereichen können durch die Rippen aber auch Bereiche oder Zonen gebildet werden, die nach Art eines Labyrinths miteinander in Verbindung stehen.

Die Ausbreitung des Gutes kann noch weiter verbessert werden, wenn der Mitnehmer durch mehrere sich in radialer Richtung erstreckende Rippen gebildet ist. Insbesondere kann die Warentragschale dann auch durch die Rippen in mehrere geschlossene Sektoren unterteilt werden. Dies hat den Vorteil, daß dann in jedem Sektor eine separate Durchmischung des Gutes erfolgt und der Durchmischungsgrad insgesamt verbessert wird.

Bei einer in einzelne Sektoren unterteilten Warentragschale ist dann jedem Sektor ein Schieber zugeordnet. Zur Vereinfachung ihrer Betätigung ist dann diesen Schiebern vorzugsweise ein im unteren Bereich der Warentragschale am Badbehälter befestigtes, gemeinsames Betätigungselement zugeordnet.

Der Mitnehmer kann auch durch eine spiralförmig verlaufende Bahn gebildet werden, wobei eine derartige spiralförmige Bahn die Ausbreitung und die Durchmischung des Gutes in starkem Maße fördert. Die Bahn kann auf besonders einfache Weise durch ein in den Boden der Warentragschale eingebrachtes Profil gebildet werden. Mit einem im Querschnitt sägezahnförmigen Profil kann dann insbesondere die Mitnahme des Gutes in die höhergelegenen Bereiche der Warentragschale weiter verbessert werden.

Zur Verbesserung des Elektrolytaustausches kann der Boden der Warentragschale aber auch mit einer Perforation versehen werden. In diesem Fall kann außerdem unterhalb des Bodens eine mit Abstand parallel zum Boden ausgerichtete Zusatz-Anode angeordnet werden. Hierdurch wird die Anodenoberfläche noch weiter vergrößert, so daß besonders hohe Abscheideraten erzielt werden können.

Gemäß einer besonders bevorzugten Ausgestaltung der Erfindung ist vorgesehen, daß die Warentragschale aus einem elektrisch isolierenden Material besteht oder mit einer elektrisch isolierenden Schicht überzogen ist und daß zur kathodischen Kontaktierung des Gutes Kontaktelemente im Boden der Warentragschale angeordnet sind. Hierdurch wird einerseits eine unerwünschte Metallabscheidung auf der Warentragschale vermieden, während andererseits durch die unter dem Gut im Boden angeordneten Kontaktelemente eine hinreichend gleichmäßige Stromaufnahme über die gesamte effektive Warenoberfläche gewährleistet ist. Metallabscheidungen auf den beispielsweise als Knopfkontakte ausgebildeten Kontaktelementen werden durch die Bewegung des Gutes und den damit verbundenen Abrieb zumindest weitgehend wieder entfernt.

Für eine gute Durchmischung des Gutes hat es sich als besonders günstig herausgestellt, wenn der Neigungswinkel der Achse der Warentragschale zur Waagerechten etwa 30 bis 38° beträgt.

Ist der Neigungswinkel der Achse der Warentragschale zur Waagerechten einstellbar, so wird im Hinblick auf die Ausbreitung und Durchmischung eine besonders gute Anpassung an die Erfordernisse des jeweiligen Galvanisiergutes ermöglicht. Vorzugsweise ist der Neigungswinkel der Achse dann über die Schrägstellung des gesamten Badbehälters einstellbar. Hierdurch wird dem Umstand Rechnung getragen, daß bei einer Verstellung der Achse die parallele Ausrichtung der Anode zum Boden der Warentragschale aufrechterhalten werden soll. Über die Schrägstellung des gesamten Badbehälters kann dann auf besonders einfache Weise eine synchrone Verstellung von Warentragschale und Anode gewährleistet werden. Zur einfachen Veränderung seiner Schrägstellung ist der Badbehälter zweckmäßigerweise schwenkbar auf einem Gestell angeordnet.

Die erfindungsgemäße Einrichtung kann mit relativ geringem zusätzlichen Aufwand für die Massenaluminierung unter Verwendung aprotischer, sauerstoff- und wasserfreier, aluminiumorganischer Elektrolyte eingesetzt werden. Dies wird dadurch erreicht, daß der Badbehälter gasdicht verschließbar ist und daß für das Einbringen und Austragen des Gutes Schleusen vorgesehen sind. Der Badbehälter ist dann vorzugsweise mit einem im Bereich der Anode angeordneten Deckel versehen, so daß die Anode bei geöffnetem Deckel leicht zugänglich ist und ggf. problemlos ausgetauscht werden kann.

Ausführungsbeispiele der Erfindung sind in der Zeichnung dargestellt und werden im folgenden näher beschrieben.

Es zeigen in stark vereinfachter schematischer Darstellung:
Fig. 1 eine Draufsicht auf eine Einrichtung für die Massenaluminierung von schüttfähigem Gut, wobei die Warentragschale durch einen entsprechenden Querschnitt des Badbehälters sichtbar ist,
Fig. 2 einen Längsschnitt durch die in Fig. 1 dargestellte Einrichtung,
Fig. 3 eine Variante bei welcher unterhalb des Bodens eine Zustz-Anode angeordnet ist und
Fig. 4 eine Variante bei welcher der Mitnehmer durch eine spiralförmig verlaufende Bahn gebildet ist.

Die Fig. 1 und 2 zeigen eine Einrichtung für die Massenaluminierung von schüttfähigem Gut G in der teilweise aufgebrochenen Draufsicht bzw. im Längsschnitt. In einem auf einem Gestell Ge schräg angeordneten und mit Hilfe eines Deckels D gasdicht verschlossenen Badbehälter Bb befindet sich ein aprotischer, sauerstoff- und wasserfreier, aluminiumorganischer Elektrolyt, wobei der oberhalb des Elektrolytspiegels Esp liegende Bereich mit einem Inertgas, wie z. B. Stickstoff, beaufschlagt ist.

Das zu aluminierende schüttfähige Gut G, bei welchem es sich beispielsweise um Schrauben, Muttern, Bolzen, Abstandsbuchsen und dergl. handelt, wird über eine in Fig. 2 nur angedeutete Einfuhrschleuse Es und ein sich daran anschließendes schräges Fallrohr Fr in den Badbehälter Bb eingebracht und fällt dann in den jeweils unter dem Fallrohr Fr liegenden Sektor S einer insgesamt mit W1 bezeichneten und in den Elektrolyten vollständig eintauchenden Warentragschale. Die Warentragschale W1 besitzt die Form eines äußerst flachen Kreiszylinders, dessen Boden mit B1 und dessen periphere Wand mit Wa bezeichnet sind. Durch insgesamt sechs in gleichmäßiger Teilung angeordnete radiale Rippen R wird die Warentragschale W1 in sechs gleiche Sektoren S unterteilt, die - wie bereits erwähnt wurde - nacheinander von oben her mit dem zu aluminierenden schüttfähigen Gut G beladen werden. Diese aufeinanderfolgende Beladung der einzelnen Sektoren S wird dadurch ermöglicht, daß die Warentragschale W1 in Richtung des Pfeiles U um ihre zur Waagerechten geneigte Achse Ac gedreht wird. Die entsprechende Antriebswelle Aw der Warentragschale W1 ist mit dem Boden B1 fest verbunden, durch die Wandung des Badbehälters Bb gas- und flüssigkeitsdicht hindurchgeführt und in einem von außen an der Wandung des Badbehälters Bb angebrachten Lagergehäuse Lg gelagert. Der der Antriebswelle Aw zugeordnete Antrieb ist in der Zeichnung nicht dargestellt.

Im Boden B1 der aus emailliertem Stahlblech bestehenden Warentragschale W1 ist eine Vielzahl von Kontaktelementen K angeordnet, die als Knopfkontakte ausgebildet sind und zu denen die Stromzufuhr über eine Leitung Le und einen außerhalb des Badbehälters angeordneten, in der Zeichnung nicht dargestellten Schleifring erfolgt. Das durch die als Mitnehmer wirkenden Rippen R auf dem Boden B1 in einer Lage oder auch in zwei Lagen ausgebreitete Gut G wird über die Kontakte K kathodisch kontaktiert. Eine in geringem Abstand parallel zum Boden B1 und damit auch zum ausgebreiteten Gut G angeordnete scheibenförmige Anode A1 ist in Fig. 2 lediglich rein schematisch angedeutet. Die isolierte Befestigung dieser aus Reinaluminium bestehenden und aus mehreren Segmenten zusammengesetzten Anode A1 im Badbehälter Bb geht aus Fig. 2 nicht hervor. Es ist jedoch erkennbar, daß die Anode A1 bei geöffnetem Deckel D leicht ausgewechselt werden kann.

Während der galvanischen Aluminiumabscheidung wird die Warentragschale W1 in Richtung des Pfeils U um ihre geneigte Achse Ac gedreht, wobei in jedem Sektor S das Gut G separat durchmischt wird. Aufgrund des unbehinderten Durchgangs des Galvanisierstroms zwischen der Anode A1 und der Warenoberfläche können hohe Abscheideraten erzielt werden, so daß das Gut G bereits nach einer relativ kurzen Verweilzeit wieder ausgetragen werden kann. Hierzu werden über ein im unteren Bereich der Warentragschale W1 am Badbehälter Bb befestigtes pneumatisches oder hydraulisches Betätigungselement Be in der peripheren Wand Wa angeordnete und den einzelnen Sektoren S zugeordnete Schieber Sch hochgezogen. Auf diese Weise wird der sich jeweils am tiefsten Punkt befindliche Sektor S entleert. Das Gut G gelangt dann in den unteren trichterförmig ausgebildeten Bereich des Badbehälters Bb, an welchen sich ein erstes Absperrorgan Ao1, ein als Ausfuhrschleuse As wirkender Ablaßbehälter und ein zweites Absperrorgan Ao2 anschließen. Das Ausbringen des Gutes G umfaßt dann folgende Schritte:
a) Öffnen des Absperrorgans Ao1, so daß das Gut G und ein Teil des Elektrolyten in die Ausfuhrschleuse As eintreten.
b) Schließen des Absperrorgans Ao1.
c) Elektrolyten aus Ausfuhrschleuse As in den Badbehälter Bb zurückpumpen.
d) Ausfuhrschleuse As zum Spülen des Gutes G aus einem Vorratsbehälter mit Toluol füllen.
e) Toluol in Vorratsbehälter zurückpumpen.
f) Absperrorgan Ao2 zum Entleeren der Austragsschleuse As öffnen.

Der Badbehälter Bb ist auf einem Gestell Ge schräg angeordnet, wobei die Schrägstellung durch Verschwenken des gesamten Badbehälters Bb verändert werden kann. Hierzu ist der Badbehälter Bb in seinem unteren Bereich über eine Drehachse Da an das Gestell Ge angelenkt, während ein pneumatisch oder hydraulisch betätigbarer Verstellzylinder Vz über einen ersten Drehpunkt Dp1 an den oberen Bereich des Badbehälters Bb und über einen zweiten Drehpunkt Dp2 an das Gestell Ge angelenkt ist. Auf diese Weise kann über den Verstellzylinder Vz die Schrägstellung des Badbehälters Bb und damit auch der Neigungswinkel der Achse Ac der Warentragschale W1 zur Waagerechten eingestellt werden.

Für die in den Fig. 1 und 2 schematisch dargestellte Einrichtung können folgende Abmessungen und Betriebswerke genannt werden:
Durchmesser der Warentragschale W1 : 3,0 m Schüttgewicht des Gutes G: ca. 300 kg
Anodische Stromdichte: 1,0 A/dm2
Kathodische Stomdichte: 0,5-1,0 A/dm²
Neigungswinkel a: 3038_{°} Drehzahl der Warentragschale W1: 2-12 U/min

Die Drehzahl und der Neigungswinkel a können dabei so auf das jeweils zu aluminierende Gut G abgestimmt werden, daß sich etwa die in Fig. 1 dargestellte Ausbreitung des Gutes G ergibt. Es ist erkennbar, daß im mittleren Bereich der Sektoren S Zonen existieren, die in keiner Stellung der Warentragschale W1 vom Gut G bedeckt sind. Um eine unerwünschte Aluminiumabscheidung zu verhindern, werden in diesen Zonen keine Kontaktelemente K angeordnet.

Eine dem Ausführungsbeispiel gemäß den Fig. 1 und 2 entsprechende Einrichtung wurde auch im Modellmaßstab gebaut und zusammen mit einer vergleichbar ausgestalteten Einrichtung, die eine Galvanisiertrommel aufweist, getestet. Bei der Einrichtung mit einer Warentragschale konnten um einen Faktor 2 bis 3 höhere Abscheideraten erzielt werden, wobei die Schichtdicke der Metallüberzüge außerdem auch noch gleichmäßiger war als bei der Verwendung der mit einer Galvanisiertrommel ausgerüsteten Einrichtung.

Fig. 3 zeigt eine Variante bei welcher die Warentragschale mit W2, die Anode mit A2 und die Schieber wieder mit Sch bezeichnet sind. Die Mitnehmer, bei welchen es sich wieder um Rippen handeln kann, sind nicht dargestellt. In den Boden B2 der Warentragschale W2 ist eine Perforation P eingebracht, durch welche der Elektrolytaustausch weiter verbessert werden kann. Außerdem ist unterhalb des Bodens B2 eine mit Abstand parallel zum Boden B2 ausgerichtete Zusatz-Anode ZA angeordnet, die wie die Anode A2 aus Reinaluminium besteht und aus mehreren Segmenten zusammengesetzt ist. Obwohl hier der Stromdurchgang durch die Perforation P wie bei einer Galvanisiertrommel eingeschränkt ist, wird durch die Anordnung der Zusatz-Anode ZA eine weitere Steigerung der Abscheideraten bewirkt. Es sind auch Mehrfachanordnungen gemeinsam drehbarer Warentragschalen W2 denkbar, wobei hier dann die Zusatz-Anode ZA gleichzeitig als Hauptanode der nachfolgenden Warentragschale W2 dient.

Fig. 4 zeigt eine zweite Variante, bei welcher die Warentragschale mit W3 bezeichnet ist. Der Boden B3 der Warentragschale W3 ist mit einem im querschnitt sägezahnförmigen Profil versehen, welches eine in Form einer Spirale verlaufende Bahn Ba bildet. Diese spiralförmige Bahn Ba bildet einen Mitnehmer, der durch die Drehung der Warentragschale W3 seinerseits eine Fördereinrichtung bildet, die das Gut G aus dem unteren Bereich in den oberen Bereich der Warentragschale W3 transportiert. Im oberen Bereich rutscht das Gut G dann über die geneigten Flanken des sägezahnförmigen Profils ab, wodurch sich eine sehr gute Durchmischung ergibt. Anhand von Versuchen konnte festgestellt werden, daß für jedes Gut G ein Neigungswinkel a und eine Drehzahl eingestellt werden können, bei welchen das Gut G bei sehr starker Durchmischung nahezu vollständig über die gesamte Bodenfläche der Warentragschale W3 ausgebreitet wird. Für den Austrag des fertig galvanisierten Gutes G reicht bei dieser Ausführungsform ein einziger Schieber Sch aus, der dann in der tiefstgelegenen Stellung seiner Umlaufbahn geöffnet wird. Beim Austrag kann dann auch der Neigungswinkel a so weit verringert werden, daß das gesamte Gut G selbsttätig aus der Warentragschale W3 herausfällt.

## Patentansprüche

1. Einrichtung für die Massengalvanisierung von schüttfähigem Gut, insbesondere zum galvanischen Abscheiden von Aluminium aus aprotischen, sauerstoff- und wasserfreien, aluminiumorganischen Elektrolyten, mit
- einem Badbehälter zur Aufnahme eines Elektrolyten,
- einer in den Elektrolyten eintauchenden und um ihre geneigte Achse drehbaren Warentragschale,
- mindestens einer in den Elektrolyten eintauchenden und zumindest weitgehend parallel zum Boden der Warentragschale ausgerichteten scheibenförmigen Anode und mit
- mindestens einem Mitnehmer für die Ausbreitung des schüttfähigen Gutes auf dem Boden der Warentragschale,
dadurch gekennzeichnet, daß in der peripheren Wand (Wa) der Warentragschale (W1; W2; W3) mindestens ein Schieber (Sch) für den Austrag des Gutes angeordnet ist.

2. Einrichtung nach Anspruch 1, dadurch gekennzeichnet, daß der Mitnehmer durch mehrere aus dem Boden (B1; B2) hervortretende und bis zum oberen Rand der Warentragschale (W1; W2) reichende Rippen (R) gebildet ist.

3. Einrichtung nach Anspruch 2, dadurch gekennzeichnet, daß der Mitnehmer durch mehrere sich in axialer Richtung erstreckende Rippen (R) gebildet ist.

4. Einrichtung nach Anspruch 3, dadurch gekennzeichnet, daß die Warentragschale (W1) durch die Rippen (R) in einzelne geschlossene Sektoren (S) unterteilt ist.

5. Einrichtung nach Anspruch 4, dadurch gekennzeichnet, daß jedem Sektor (S) ein Schieber (Sch) zugeordnet ist.

6. Einrichtung nach Anspruch 5, dadurch gekennzeichnet, daß den Schiebern (Sch) ein im unteren Bereich der Warentragschale (W1) am Badbehälter (Bb) befestigtes, gemeinsames Betätigungselement (Be) zugeordnet ist.

7. Einrichtung nach Anspruch 1, dadurch gekennzeichnet, daß der Mitnehmer durch eine spiralförmig verlaufende Bahn (Ba) gebildet ist.

8. Einrichtung nach Anspruch 7, dadurch gekennzeichnet, daß die Bahn (Ba) durch ein in den Boden (B3) der Warentragschale (W3) eingebrachtes Profil gebildet ist.

9. Einrichtung nach Anspruch 8, gekennzeichnet durch ein im Querschnitt sägezahnförmiges Profil.

10. Einrichtung nach einem der vorhergehenden Ansprüche, dadurch gekennzeichnet, daß der Boden (B2) der Warentragschale (W2) mit einer Perforation (P) versehen ist.

11. Einrichtung nach Anspruch 10, dadurch gekennzeichnet, daß unterhalb des Bodens (B2) eine mit Abstand parallel zum Boden (B2) ausgerichtete Zusatz-Anode (ZA) angeordnet ist.

12. Einrichtung nach einem der vorhergehenden Ansprüche, dadurch gekennzeichnet, daß die Warentragschale (W1) aus einem elektrisch isolierenden Material besteht oder mit einer elektrisch isolierenden Schicht überzogen ist und daß zur kathodischen Kontaktierung des Gutes (G) Kontaktelemente (K) im Boden (B1) der Warentragschale (W1) angeordnet sind.

13. Einrichtung nach einem der vorhergehenden Ansprüche, dadurch gekennzeichnet, daß der Neigungswinkel (a) der Achse (Ac) der Warentragschale (W1) zur Waagerechten etwa 30 bis 38_{°} beträgt.

14. Einrichtung nach einem der vorhergehenden Ansprüche, dadurch gekennzeichnet, daß der Neigungswinkel (a) der Achse (Ac) der Warentragschale (W1) zur Waagerechten einstellbar ist.

15. Einrichtung nach Anspruch 15, dadurch gekennzeichnet, daß der Neigungswinkel (a) der Achse (Ac) über die Schrägstellung des gesamten Badbehälters (Bb) einstellbar ist.

16. Einrichtung nach Anspruch 15, dadurch gekennzeichnet, daß der Badbehälter (Bb) schwenkbar auf einem Gestell (Ge) angeordnet ist.

17. Einrichtung nach einem der vorhergehenden Ansprüche, dadurch gekennzeichnet, daß der Badbehälter (Bb) gasdicht verschließbar ist und daß für das Einbringen und Austragen des Gutes (G) Schleusen (Es, As) vorgesehen sind.

18. Einrichtung nach Anspruch 17, dadurch gekennzeichnet, daß der Badbehälter (Bb) mit einem im Bereich der Anode (A1) angeordneten Deckel (D) versehen ist.

## Claims

1. Apparatus for the large-scale electroplating of bulk articles, in particular for the electrodeposition of aluminium from aprotic, oxygen-free and anhydrous organo-aluminium electrolytes, comprising
- a bath reservoir for receiving an electrolyte,
- a product carrier tray submerged in the electrolyte and rotatable about its inclined axis,
- at least one discshaped anode submerged in the electrolyte and aligned at least substantially parallel to the base of the product carrier tray, and comprising
- at least one entraining device for spreading the bulk articles out on the base of the product carrier tray, characterized in that at least one slide (Sch) for discharging the articles is disposed in the peripheral wall (Wa) of the product carrier tray (W1; W2; W3).

2. Apparatus according to Claim 1, characterized in that the entraining device is formed by several ribs (R) protruding from the base (B1; B2) and extending to the upper edge of the product carrier tray (W1 ; W2).

3. Apparatus according to Claim 2, characterized in that the entraining device is formed by several ribs (R) extending in the axial direction.

4. Apparatus according to Claim 3, characterized in that the product carrier tray (W1) is subdivided into individual closed sectors (S) by the ribs (R).

5. Apparatus according to Claim 4, characterized in that a slide (Sch) is assigned to every sector (S).

6. Apparatus according to Claim 5, characterized in that a common actuating element (Be) attached to the bath reservoir (Bb) is assigned to the slides (Sch) in the lower region of the product carrier tray (W1).

7. Apparatus according to Claim 1, characterized in that the entraining device is formed by a spirally extending track (Ba).

8. Apparatus according to Claim 7, characterized in that the track (Ba) is formed by a profile provided in the base (B3) of the product carrier tray (W3).

9. Apparatus according to Claim 8, characterized by a sawtooth-profile in cross section.

10. Apparatus according to one of the preceding claims, characterized in that the base (B2) of the product carrier tray (W2) is provided with a perforation (P).

11. Apparatus according to Claim 10, characterized in that an additional anode (ZA) aligned at a distance parallel to the base (B2) is disposed beneath the base (B2).

12. Apparatus according to one of the preceding claims, characterized in that the product carrier tray (W1) is composed of an electrically insulating material or is covered with an electrically insulating layer and in that contact elements (K) are disposed in the base (B1) of the product carrier tray (W1) to make cathodic contact with the articles (G).

13. Apparatus according to one of the preceding claims, characterized in that the angle of inclination (a) of the axis (Ac) of the product carrier tray (W1) is about 30 to 38_{°} to the horizontal.

14. Apparatus according to one of the preceding claims, characterized in that the angle of inclination (a) of the axis (Ac) of the product carrier tray (W1) is adjustable with respect to the horizontal.

15. Apparatus according to Claim 15, characterized in that the angle of inclination (a) of the axis (Ac) can be adjusted by means of tilting the entire bath reservoir (Bb).

16. Apparatus according to Claim 15, characterized in that the bath reservoir (Bb) is pivotably disposed on a frame (Ge).

17. Apparatus according to one of the preceding claims, characterized in that the bath reservoir (Bb) can be sealed in a gastight manner and in that locks (Es, As) are provided for introducing and discharging the articles (G).

18. Apparatus according to Claim 17, characterized in that the bath reservoir (Bb) is provided with a cover (D) disposed in the region of the anode (A1).

## Revendications

1. Installation de traitement électrolytique en masse de pièces en vrac, notamment de dépôt par électrolyse d'aluminium, à partir d'électrolytes organo- aluminiques aprotiques, anhydres et exempts d'oxygène, comprenant:
- une cuve de réception d'un bain d'électrolyte,
- une cuvette porte-pièces immergée dans l'électrolyte et dirigée, au moins dans une grande mesure, parallèlement au fond de la cuvette porte-pièces et
- au moins un dispositif d'entraînement destiné à éparpiller les pièces en vrac sur le fond de la cuvette porte-pièces,
caractérisée en ce qu'au moins un tiroir (Sch) de déchargement des pièces est monté dans la paroi périphérique (Wa) de la cuvette porte-pièces (W1; W2; W3).

2. Installation suivant la revendication 1, caractérisée en ce que le dispositif d'entraînement est formé de plusieurs nervures (R) faisant saillie du fond (B1 ; B2) et allant jusqu'au bord supérieur de la cuvette porte-pièces (W1 ; W2).

3. Installation suivant la revendication 2, caractérisée en ce que le dispositif d'entraînement est formé de plusieurs nervures (R) s'étendant en direction axiale.

4. Installation suivant la revendication 3, caractérisée en ce que la cuvette porte-pièces (W1) est subdivisée par les nervures (R) en des secteurs (S) fermés.

5. Installation suivant la revendication 4, caractérisée en ce qu'un tiroir (Sch) est associé à chaque secteur (S).

6. Installation suivant la revendication 5, caractérisée en ce qu'au tiroir (Sch) est associé un élément de manoeuvre (Be) commun et fixé à la cuve de réception du bain (Bb) dans la partie inférieure de la cuvette porte-pièces (W1).

7. Installation suivant la revendication 1, caractérisée en ce que le dispositif d'entraînement est formé par une voie (Ba) s'étendant en spirale.

8. Installation suivant la revendication 7, caractérisée en ce que la voie (Ba) est formée par un profilé ménagé dans le fond (B3) de la cuvette porte-pièces (W3).

9. Installation suivant la revendication 8, caractérisée par un profilé de section transversale en dents de scie.

10. Installation suivant l'une des revendications précédentes, caractérisée en ce que le fond (B2) de la cuvette porte-pièces (W2) est muni d'une perforation (P).

11. Installation suivant la revendication 10, caractérisée en ce qu'en-dessous du fond (B2) est disposée une anode supplémentaire (ZA) dirigée parallèlement au fond (B2) et à distance de celui-ci.

12. Installation suivant l'une des revendications précédentes, caractérisée en ce que la cuvette porte-pièces (W1) est en un matériau électriquement isolant, ou est revêtu d'une couche électriquement isolante et en ce que, pour le contact cathodique des pièces (G), des éléments de contact (K) sont disposés dans le fond (B1) de la cuvette porte-pièces (W1 ).

13. Installation suivant l'une des revendications précédentes, caractérisée en ce que l'axe (AC) de la cuvette porte-pièces (W1) fait, avec l'horizontale, un angle d'inclinaison de 30 à 38_{°} environ.

14. Installation suivant l'une des revendications précédentes, caractérisée en ce que l'angle d'inclinaison (a) de l'axe (Ac) de la cuvette porte-pièces (W1 ), par rapport à l'horizontale, est réglable.

15. Installation suivant la revendication 14, caractérisée en ce que l'angle d'inclinaison (a) de l'axe (Ac) peut être réglé par l'inclinaison de toute la cuve de réception du bain (Bb).

16. Installation suivant la revendication 15, caractérisée en ce que la cuve de réception du bain (Bb) est montée basculante sur un bâti (Ge).

17. Installation suivant l'une des revendications précédentes, caractérisée en ce que la cuve de réception du bain (Bb) peut être fermée d'une manière étanche au gaz, et en ce qu'il est prévu des sas (Es, As) pour l'introduction et le déchargement des pièces en vrac (G).

18. Installation suivant la revendication 17, caractérisée en ce que la cuve de réception du bain (Bb) est munie d'un couvercle disposé dans la région de l'anode (A1).
